# EUROPÄISCHE PATENTSCHRIFT

(11) **EP 0 762 545 B1**
(45) Veröffentlichungstag und Bekanntmachung des Hinweises auf die Patenterteilung: **04.08.1999**
(21) Anmeldenummer: 96114324.5
(22) Anmeldetag: 06.09.1996
(51) Int. Cl.: H01R 9/05, H01R 17/12

(54) **Einrichtung zur Verbindung eines Koaxialsteckers mit einem Koaxialkabel**
Device for connecting a coaxial plug to a coaxial cable
Dispositif pour la fixation d'une fiche coaxiale à un câble coaxial

(30) Priorität: 12.09.1995 DE 19533721
(43) Veröffentlichungstag der Anmeldung: 12.03.1997
(73) Patentinhaber: Rosenberger Hochfrequenztechnik GmbH & Co., 84529 Tittmoning (DE)
(72) Erfinder: Tettinger, Mathias, 85716 Unterschleissheim (DE)
(74) Vertreter: Zeitler & Dickel

(56) Entgegenhaltungen:
- EP-A- 0 517 034
- US-A- 3 291 895
- US-A- 5 435 745

## Beschreibung

Die Erfindung betrifft eine Einrichtung zur Verbindung eines Koaxialsteckers mit einem Koaxialkabel gemäß dem Oberbegriff des Anspruchs 1 (bekannt aus US-A-3 291 895).

Derartige Koaxialkabel mit gewelltem Außenleiter und gegebenenfalls gewelltem Innenleiter einschl. der entsprechend anmontierten Steckverbinder werden in unterschiedlicher Größe und Leistung zur Übertragung von Hochfrequenzenergie, beispielsweise in Mobilfunknetzen, Rundfunk- und Fernsehanlagen, Richtfunksystemen, Radar- und Satellitenbodenstationen usw., verwendet und gelangen weltweit in sehr großer Stückzahl zum Einsatz.

Hierbei ist für die Verbindung zwischen den Leiterteilen des Koaxialsteckers und dem gewellten Außenleiter bzw. Innenleiter des Koaxialkabels eine außerordentlich gute Montagequalität gefordert, um den hohen elektrischen und mechanischen Anforderungen, insbesondere im Hinblick auf gute Kontaktgabe und auf eine möglichst verlustfreie Übertragung, gerecht zu werden.

Bei den bisher bekannten Verbindungseinrichtungen dieser Art erfolgt der Anschluß beispielsweise des Außenleiters des Wellmantelkabels an den entsprechenden Außenleiter des Koaxialsteckers dadurch, daß auf den Kabelaußenleiter eine Kontakthülse in Form einer Abfanghülse bis zum Anschlag an den Kunststoffisoliermantel des Kabels geschraubt wird. Darauf wird dann das vorstehende Außenleiterrohr des Wellmantelkabels mittels Handarbeit oder mittels aufwendiger Montagevorrichtungen nach außen um 90° umgebördelt, so daß es der Stirnfläche der aufgeschraubten Kontakthülse anliegt.

In gleicher Weise wird das gewellte Kabelinnenleiterrohr mit dem Stecker-Innenleiter verbunden. Zu diesem Zweck wird in den Kabelinnenleiter ein Innenleiterkontaktstück eingeschraubt, worauf ein entsprechend vorstehendes Ende des Kabelinnenleiters auf ein kegelig verlaufendes Teil dieses Innenleiterkontaktstückes nach innen umgebördelt wird, und zwar etwa um 45°.

In beiden Fällen bewirkt die Bördelung der Kabelleiterwellrohre einerseits die mechanische Festlegung der Kontakthülse bzw. des Innenleiterkontaktstückes an dem betreffenden Kabelleiter; andererseits bildet die Bördelung gleichzeitig die elektrische Kontaktfläche. Dies bedeutet, daß die elektrische Qualität der Verbindung zwischen Koaxialkabel und Koaxialstecker entscheidend von der Güte der Bördelung abhängt.

Die Montage einer derartigen Kabelarmatur erfordert je nach Größe eine Arbeitszeit von 20 - 120 Minuten. Somit ist die erwähnte Verbindung nur mit zeitlich sehr hohem Aufwand durchführbar, was entsprechende Kosten verursacht.

Schließlich ist es zum Phasenabgleich häufig erforderlich, die montierte Verbindung zwischen Koaxialstecker und Koaxialkabel nochmals zu demontieren, um das Kabel um eine Länge von beispielsweise 2 - 5 mm kürzen zu können. Dies ist gleichfalls sehr zeitaufwendig, da die Bördelung in die Ausgangslage zurückgebogen werden muß, damit die Kontakthülse bzw. das Innenleiterkontaktstück wieder abgeschraubt und der betreffende Kabelleiter entsprechend nachgeschnitten werden kann. Anschließend muß der betreffende Kabelleiter wieder umgebördelt werden. Dies hat insgesamt einen zusätzlichen Zeitaufwand zur Folge.

Aus der US 3 291 895 ist eine Verbinderanordnung für ein Koaxialkabel bekannt, wobei eine Klemmhülse auf das Ende eines Außenleiters aufgeschraubt wird. Die Klemmhülse weist an ihrem vorderen Ende einen Klemmabschnitt mit verminderter Wandstärke auf. Dieser Klemmabschnitt weist longitudinale Schlitze auf, welche um den Umfang des Klemmabschnittes verteilt sind.

Diese Anordnung hat den Nachteil, daß der Klemmabschnitt eine verminderte Wandstärke hat und dadurch eine geringere mechanische Festigkeit aufweist. Dadurch entspricht diese Konstruktion sowohl elektrisch als auch mechanisch nicht allen Anforderungen, welche an einen Steckverbinder für Koaxialkabel, insbesondere im Hochfrequenzbereich, zu stellen sind. So ist der mögliche Andruck auf den Klemmabschnitt durch die begrenzte mechanische Festigkeit limitiert, und es kommt zu erhöhten Toleranzbereichen bezüglich der Kontaktgüte zwischen dem Klemmabschnitt und dem Außenleiter an verschiedenen Stellen um den Umfang des Klemmabschnittes herum.

Ausgehend von diesem Stand der Technik, liegt der Erfindung die Aufgabe zugrunde, die Verbindungseinrichtung der gattungsgemäßen Art zur Beseitigung der geschilderten Nachteile derart auszugestalten, daß sie ohne Spezialwerkzeuge einfach und schnell zu montieren bzw. zu demontieren ist und bei einfacher Konstruktion ihrer Bauteile sowohl den elektrischen als auch den mechanischen Anforderungen in hohem Ausmaß entspricht.

Die Merkmale der zur Lösung dieser Aufgabe geschaffenen Erfindung ergeben sich aus Anspruch 1. Vorteilhafte Ausgestaltungen hiervon sind in den weiteren Ansprüchen beschrieben.

Bei der erfindungsgemäßen Verbindungseinrichtung ist das dem Kabelleiterwellrohr angepaßte, beispielsweise als Profilgewinde ausgestaltete Gewindeteil der Kontakthülse nach dem ersten Steigungsgang um 360° freigedreht.

Hierdurch wird in äußerst wirkungsvoller Weise die Kontakthülse auf dem betreffenden Kabelleiterwellrohr festgelegt; gleichzeitig ist durch die radial federnden Spannsegmente eine definierte Kontaktgabe im ersten Steigungsgang des Kabelleiterwellrohres gewährleistet. Diese Kontaktgabe an der erwähnten Stelle ist von entscheidender Bedeutung. Ferner können die Spannsegmente der Spannzange federn und aufgrund ihres durch den steckerseitigen Druckkegel bewirkten radialen Zusammenspannens im ersten Steigungsgang des betreffenden Kabelleiterwellrohres über einen Umfangswinkel von 360° angepreßt werden sowie eine definierte Kontaktgabe erzielen. Dies erbringt ferner den Vorteil, daß der steckerseitige Teil der Kontakthülse bezüglich des Koaxialkabels in besonders sicherer Weise zugentlastet ist, wobei keine weitergeleiteten Kräfte auf die Kontaktfläche im Bereich der Spannzange auftreten, so daß die Kontaktflächengüte und somit die Übertragungsgüte eines HF-Signals vom Koaxialkabel in den Stekker nicht negativ durch Zugkräfte beeinträchtigt wird. Hierzu dient die Ringnut als Abgrenzung zwischen der Spannzange und dem restlichen Teil der Kontakthülse, wobei letztere über ca. zwei Kabelsteigungslängen massiv bzw. ungeschlitzt ausgebildet ist. Somit wirkt der ungeschlitzte Teil der Kontakthülse als Zugentlastung, welche die in der Praxis auftretenden Kräfte auf das Kabel abfängt, die Konusklemmung im Bereich der Spannzange vor der Ringnut zugentlastet und somit eine erhebliche Sicherheit für den HF-Klemmkontakt sicherstellt.

Die erfindungsgemäß ausgestaltete Kontakthülse ist vorzugsweise aus einem Material, beispielsweise aus versilbertem Messing, hergestellt, das gute Hochfrequenz-Leiteigenschaften besitzt.

Das Gewindeteil bzw. Profilgewinde der Kontakthülse erstreckt sich vorzugsweise über deren gesamte Länge einschl. der Spannzange. Hierbei sind die Spannsegmente der Spannzange, wie schon erwähnt, derart ausgebildet, daß sie in ihrer durch den steckerseitigen Druckkegel bewirkten radial zusammengespannten Stellung den ersten Steigungsgang des Kabelleiterwellrohres kontaktieren.

Wenn die erfindungsgemäße Verbindungseinrichtung zum Anschluß des Außenleiterteils des Koaxialsteckers an das gewellte Kabelaußenleiterrohr zum Einsatz gelangt, ist die Anordnung derart getroffen, daß das Profilgewinde der Kontakthülse ein Innengewinde ist und daß sich die konisch verlaufende Druckfläche der Spannzange an deren Außenumfang befindet.

In diesem Fall entspricht es dann auch einer vorteilhaften Ausgestaltung der Erfindung, daß der steckerseitige Druckkegel an der Innenumfangsfläche des das Außenleiterteil bildenden Steckergehäuses vorgesehen ist.

Wenn demgegenüber die erfindungsgemäße Verbindungseinrichtung zum Anschluß des Innenleiterteils des Koaxialsteckers an das gewellte Kabelinnenleiterrohr vorgesehen ist, ist das Profilgewinde der Kontakthülse ein Außengewinde, und die konisch verlaufende Druckfläche der Spannzange befindet sich an deren Innenumfang.

In diesem Fall ist dann erfindungsgemäß der steckerseitige Druckkegel an der Außenfläche eines Kontaktbolzens vorgesehen, der an seinem einen Ende zum radialen Anpressen der Spannsegmente an das Kabelinnenleiterrohr mit einem Außengewindeteil in die Kontakthülse einschraubbar ist und an seinem anderen Ende einen zylindrischen Abschnitt zur federnd klemmenden Kupplung mit dem Innenleiterteil des Koaxialsteckers aufweist.

Es liegt schließlich im Rahmen der Erfindung, daß die Innenleiter-Kontakthülse an ihrem steckerseitigen Ende einen Anschlag in Form eines Ringbundes aufweist, der am freien Ende der Spannzange vorgesehen ist und nach außen ragt. Dadurch wird in einfacher Weise eine definierte Lage der Innenleiter-Kontakthülse in bezug auf den Kabelinnenleiter erreicht, ohne daß es besonderer Bearbeitungsmaßnahmen am Kabelinnenleiter bedarf.

Insgesamt ermöglicht die Erfindung somit die Reduzierung der bisher bekannten Montagezeiten und -kosten um bis zu 50 % und mehr. Ein weiterer bedeutender Vorteil besteht darin, daß zur Durchführung der Verbindung Spezialwerkzeuge nicht erforderlich sind. Somit ist auch die Montage an der Baustelle problemlos durchzuführen. Ein evtl. erforderlicher Phasenabgleich, der ein Kürzen des Kabels bedingt, ist ebenfalls problemlos in kurzer Zeit zu bewerkstelligen.

Aufgrund der Erfindung ergeben sich auch äußerst vorteilhafte Vereinfachungen in der Konstruktion der Steckereinzelteile. Dies ermöglicht erhebliche Einsparungen gegenüber bekannten Verbindungseinrichtungen.

Die Erfindung wird im folgenden anhand der Zeichnung näher erläutert. Hierbei zeigen:
- Fig. 1: schematisch im Schnitt die Verbindungseinrichtung gemäß der Erfindung im montierten Zustand;
- Fig. 2: die Kontakthülse für den Kabelaußenleiter im Schnitt und
- Fig. 3: in Vorderansicht;
- Fig. 4: die Kontakthülse für den Kabelinnenleiter im Schnitt und
- Fig. 5: in Vorderansicht.

Wie aus der Zeichnung, insbes. aus Fig. 1, ersichtlich, dient die dargestellte Verbindungseinrichtung zum Anschluß eines Koaxialsteckers 1 an ein Koaxialkabel 2. Dieses Koaxialkabel 2 ist beim dargestellten Ausführungsbeispiel als flexibles Kupferwellmantelkabel ausgestaltet und weist zu diesem Zweck einen von einem Kunststoffmantel 3 umhüllten Kabelaußenleiter 4 in Form eines gewellten Kupferrohres sowie einen mittels einer Isolierung zentrisch hierzu gehaltenen Kabelinnenleiter 5 auf, der ebenfalls als gewelltes Kupferrohr ausgeführt ist.

Zum Anschluß des gewellten Kabelaußenleiterrohres 4 an das entsprechende Außenleiterteil des Koaxialsteckers 1, also an das Steckergehäuse 6, ist eine Kontakthülse 7 vorgesehen, welche die aus Fig. 1, 2 und 3 ersichtliche Ausgestaltung aufweist. Diese Kontakthülse 7 besitzt ein Gewindeteil 8 in Form eines Innengewindes, das als ein an das Gewinde des Kabelaußenleiters 4 angepaßtes Profilgewinde ausgestaltet ist. Es läßt sich somit in einfacher Weise auf den Kabelaußenleiter 4 aufschrauben, und zwar derart, daß das freie Ende des Kabelaußenleiters 4 bündig mit dem steckerseitigen Ende der Kontakthülse 7 abschließt.

Wie weiterhin aus der Zeichnung ersichtlich, weist die Kontakthülse 7 an ihrem steckerseitigen Ende eine Spannzange 10 mit federnden Spannsegmenten 11 auf, die beim dargestellten Ausführungsbeispiel dadurch gebildet sind, daß die Spannzange 10 mit vier im gleichen Abstand voneinander angeordneten Axialschlitzen 12 versehen ist. Selbstverständlich ist es möglich, beliebig viele Schlitze 12 vorzusehen.

Wie ersichtlich, erstreckt sich das Gewindeteil 8 der Kontakthülse 7 über deren gesamte Länge einschl. der Spannzange 10. Um die Feder- und Klemmfunktion der Spannzange 10 zu gewährleisten, ist diese derart ausgebildet, daß sie gegenüber dem restlichen Teil der Kontakthülse 7 durch eine Ringnut 13 abgesetzt ist, die eine größere radiale Tiefe als die Gewindegangnuten 14 des Profilgewindes 8 (s. Fig. 2 der Zeichnung) aufweist.

Die Spannzange 10 bzw. deren federnde Spannsegmente 11 weisen an ihrem Außenumfang eine konisch verlaufende Druckfläche 15 auf. Diese wirkt mit einem entsprechend konisch ausgebildeten Druckkegel 16 zusammen, der an der Innenumfangsfläche des das Außenleiterteil bildenden Steckergehäuses 6 vorgesehen ist, und zwar derart, daß die federnden Spannsegmente 11 der Spannzange 10 in der durch den steckerseitigen Druckkegel 16 bewirkten radial zusammengespannten Stellung den vollständigen ersten Steigungsgang des Kabelaußenleiters 4, d.h. also über einen Umfangswinkel von 360°, definiert kontaktieren.

Diese radial zusammengespannte Stellung der Spannsegmente 11 ergibt sich im übrigen dann, wenn der Koaxialstecker 1 am Koaxialkabel 2 festgelegt ist. Dies erfolgt in üblicher Weise beim dargestellten Ausführungsbeispiel mittels einer Schraubverbindung, wobei Schrauben 17 entsprechende Durchgangsbohrungen 18 in einem Ringflansch 19 der Außenleiter-Kontakthülse 7 durchsetzen und in Gewindebohrungen eines am Koaxialstecker 1 vorgesehenen Ringflansches 20 eingeschraubt sind.

Die beschriebene Verbindungseinrichtung gelangt in sinngemäß gleicher Weise auch zum Anschluß des gewellten Kabelinnenleiterrohres 5 an das betreffende Innenleiterteil des Koaxialsteckers 1 zur Anwendung. Dieses Stecker-Innenleiterteil ist beim dargestellten Ausführungsbeispiel eine Federhülse 21, die mittels einer im Steckergehäuse 6 festgelegten Isolierscheibe 22 zentrisch im Koaxialstecker 1 gehalten ist.

Die der Außenleiter-Kontakthülse 7 entsprechende Innenleiter-Kontakthülse 107 weist demgemäß als Gewindeteil 108 ein Außengewinde in Form eines Profilgewindes auf. Außerdem befindet sich die konisch verlaufende Druckfläche 115 der Spannzange 110 am Innenumfang der Spannzange 110. In gleicher Weise ist die Spannzange 110 bzw. deren federnde Spannsegmente 111 durch eine äußere Ringnut 113 gegenüber dem restlichen Teil der Innenleiter-Kontakthülse 107 abgesetzt. Auch hier weist diese äußere radiale Ringnut 113 eine größere Tiefe als die Gewindegangnuten 114 des Profilgewindes 108 auf, um die Federeigenschaft der Spannsegmente 111 zu garantieren.

Der Druckkegel 116, der mit der inneren konischen Druckfläche 115 der Innenleiter-Kontakthülse 107 zusammenwirkt, ist, wie deutlich aus Fig. 1 ersichtlich, an der Außenfläche eines Kontaktbolzens 23 vorgesehen. Dieser ist zum radialen Anpressen der federnden Spannsegmente 111 der Spannzange 110 an den gewellten Kabelinnenleiter 5 mit einem Außengewindeteil 24 in die Innenleiter-Kontakthülse 107 einschraubbar. Außerdem weist dieser Kontaktbolzen 23 einen zylindrischen Abschnitt 25 auf, der zum Zweck der Kupplung mit dem Innenleiterteil des Koaxialsteckers 1 in die entsprechend ausgebildete Federhülse 21 einsteckbar und dort mittels einer Innenleiter-Zentralschraube 26 festlegbar ist.

Zum Einschrauben der Innenleiter-Kontakthülse 107 in den gewellten Kabelinnenleiter 5 über eine vorbestimmte Einschraublänge weist die Kontakthülse 107 an ihrem steckerseitigen Ende einen Anschlag 27 auf. Dieser besitzt die Form eines nach außen ragenden Ringbundes und ist am freien Ende der Spannzange 110 vorgesehen.

Hinsichtlich vorstehend nicht im einzelnen beschriebener Merkmale der Erfindung wird im übrigen ausdrücklich auf die Ansprüche sowie die Zeichnung verwiesen.

## Patentansprüche

1. Verbindungseinrichtung zum Anschluß eines Koaxialsteckers (1) an ein Koaxialkabel (2), mit einer Kontakthülse (7; 107), die einerseits über ein Gewindeteil (8; 108) in Schraubeingriff mit dem Kabelleiterwellrohr (4; 5) bringbar und andererseits mit dem Steckerkopf (6) des Koaxialsteckers (1) verbindbar ist, wobei die Kontakthülse (7; 107) an ihrem steckerseitigen Ende eine Spannzange (10; 110) mit fedemden Spannsegmenten (11; 111) bildet, die eine konisch verlaufende Druckfläche (15; 115) aufweist und von einem hiermit zusammenwirkenden steckerseitig vorgesehenen Druckkegel (16; 116) radial an das Kabelleiterwellrohr (4; 5) anpreßbar ist
**dadurch gekennzeichnet,**
daß die Spannzange (10; 110) gegenüber dem restlichen Teil der Kontakthülse (7; 107) durch eine Ringnut (13; 113) abgesetzt ist, die eine größere radiale Tiefe als die Gewindegangnuten (14; 114) des Gewindeteils (8; 108) aufweist.

2. Einrichtung nach Anspruch 1, dadurch gekennzeichnet, daß die Spannsegmente (11; 111) der Spannzange (10; 110) derart ausgebildet sind, daß sie in ihrer durch den steckerseitigen Druckkegel (16; 116) bewirkten radial zusammengespannten Stellung den ersten vollständigen Steigungsgang des Kabelleiterwellrohres (4; 5) kontaktieren.

3. Einrichtung nach Anspruch 1 oder 2 zum Anschluß des Außenleiterteils des Koaxialsteckers (1) an das gewellte Kabelaußenleiterrohr (4), dadurch gekennzeichnet, daß sich die konisch verlaufende Druckfläche (15) de Spannzange (10) an deren Außenumfang befindet.

4. Einrichtung nach Anspruch 3, dadurch gekennzeichnet, daß der steckerseitige Druckkegel (16) an der Innenumfangsfläche des das Außenleiterteil bildenden Steckergehäuses (6) vorgesehen ist.

5. Einrichtung nach Anspruch 1 oder 2, zum Anschluß des Innenleiterteils des Koaxialsteckers (1) an das gewellte Kabelinnenleiterrohr (5), dadurch gekennzeichnet, daß sich die konisch verlaufende Druckfläche (115) der Spannzange (110) an deren Innenumfang befindet.

6. Einrichtung nach Anspruch 5, dadurch gekennzeichnet, daß der steckerseitige Druckkegel (116) an der Außenfläche eines Kontaktbolzens (23) vorgesehen ist, der zum radialen Anpressen der Spannsegmente (111) an das Kabelinnenleiterrohr (5) mit einem Außengewindeteil (24) in die Kontakthülse (107) einschraubbar ist und einen zylindrischen Abschnitt (25) zur Kupplung mit dem Innenleiterteil (21) des Koaxialsteckers (1) aufweist.

7. Einrichtung nach Anspruch 5 oder 6, dadurch gekennzeichnet, daß die Innenleiter-Kontakthülse (107) an ihrem steckerseitigen Ende einen Anschlag (27) in Form eines nach außen ragenden Ringbundes am freien Ende der Spannzange (110) aufweist.

## Claims

1. A connecting device for connecting a coaxial plug (1) to a coaxial cable (2), having a contact bush (7; 107), which may on the one hand be brought into screw engagement with the corrugated cable conductor tube (4; 5) via a threaded portion (8; 108) and may on the other hand be connected with the plug head (6) of the coaxial plug (1), wherein, at its end on the plug side, the contact bush (7; 107) forms a collet (10; 110) with resilient gripping segments (11; 111), which collet (10; 110) comprises a tapering compression surface (15; 115) and may be pressed radially against the corrugated cable conductor tube (4; 5) by a compression cone (16; 116) provided on the plug side to interact therewith,
characterised in that
the collet (10; 110) is isolated with respect to the rest of the contact bush (7; 107) by an annular groove (13; 113) which exhibits a greater radial depth than the thread grooves (14; 114) of the threaded portion (8; 108).

2. A device according to claim 1, characterised in that the gripping segments (11; 111) of the collet (10; 110) are so constructed that, in their radially compressed position produced by the plug-side compression cone (16; 116), they come into contact with the first complete turn of the corrugated cable conductor tube (4; 5).

3. A device according to claim 1 or claim 2 for connecting the outer conductor portion of the coaxial plug (1) to the corrugated outer cable conductor tube (4), characterised in that the tapering compression surface (15) of the collet (10) is located at the outer circumference thereof.

4. A device according to claim 3, characterised in that the plug-side compression cone (16) is provided at the inner circumferential surface of the plug housing (6) forming the outer conductor portion.

5. A device according to claim 1 or claim 2, for connecting the inner conductor portion of the coaxial plug (1) to the corrugated inner cable conductor tube (5), characterised in that the tapering compression surface (115) of the collet (110) is located at the inner circumference thereof.

6. A device according to claim 5, characterised in that the plug-side compression cone (116) is provided on the outer surface of a contact pin (23) which may be screwed by means of an externally threaded portion (24) into the contact bush (107) so as radially to press the gripping segments (11) against the inner cable conductor tube (5) and comprises a cylindrical portion (25) for coupling with the inner conductor portion (21) of the coaxial plug (1).

7. A device according to claim 5 or claim 6,
characterised in that the inner conductor contact bush (107) comprises a limit stop (27) at its plug-side end in the form of an outwardly projecting annular flange on the free end of the collet (110).

## Revendications

1. Dispositif de liaison pour raccorder une fiche coaxiale (1) à un câble coaxial (2), comportant un connecteur femelle (7 ; 107) qui est d'une part susceptible d'être mis en engagement par vissage avec le tube ondulé conducteur de câble (4 ; 5) par l'intermédiaire d'un élément fileté (8 ; 108) et d'autre part susceptible d'être relié à la tête (6) de la fiche coaxiale (1), le connecteur femelle (7 ; 107) formant à son extrémité côté fiche une pince de serrage (10 ; 110) avec segments de serrage (11 ; 111) élastiques, ladite pince présentant une surface de pression (15; 115) conique et étant susceptible d'être pressée radialement contre le tube ondulé conducteur de câble (4 ; 5) par un cône de pression (16 ; 116) prévu côté fiche et coopérant avec ladite surface de pression, caractérisé en ce que la pince de serrage (10 ; 110) est décalée par rapport à la partie restante du connecteur femelle (7 ; 107) par une gorge annulaire (13 ; 113) qui présente une profondeur radiale plus grande que les fonds des pas de filetage (14 ; 1 14) de la pièce filetée (8 ; 108).

2. Dispositif selon la revendication 1, caractérisé en ce que les segments de serrage (11 ; 111) de la pince de serrage (10 ; 110) sont réalisés de manière à venir en contact, dans leur position radialement serrée imposée par le cône de pression (16 ; 116) côté fiche, contre le premier pas complet du tube ondulé conducteur de câble.

3. Dispositif selon l'une ou l'autre des revendications 1 et 2, pour raccorder un élément conducteur extérieur de la fiche coaxiale (1) au tube ondulé conducteur extérieur (4) de câble, caractérisé en ce que la surface de pression (15) conique de la pince de serrage (10) se trouve sur la périphérie extérieure de celle-ci.

4. Dispositif selon la revendication 3, caractérisé en ce que le cône de pression (16) côté fiche est prévu sur la surface périphérique intérieure du boîtier (6) de la fiche formant l'élément conducteur extérieur.

5. Dispositif selon l'une ou l'autre des revendications 1 et 2, pour raccorder un élément conducteur intérieur de la fiche coaxiale (1) au tube ondulé intérieur (4) du conducteur de câble, caractérisé en ce que la surface de pression (115) conique de la pince de serrage (110) se trouve sur la périphérie intérieure de celle-ci.

6. Dispositif selon la revendication 5, caractérisé en ce que le cône de pression (116) côté fiche est prévu sur la surface extérieure d'une tige de contact (23) qui est susceptible d'être vissée avec un filetage extérieur (24) dans le connecteur femelle (107) pour presser radialement les segments de serrage (111) contre le tube de conducteur intérieur de câble (5) et qui présente un tronçon (25) cylindrique pour être accouplé avec l'élément conducteur intérieur (21) de la fiche coaxiale (1).

7. Dispositif selon l'une ou l'autre des revendications 5 et 6, caractérisé en ce que le connecteur femelle (107) du conducteur intérieur présente à son extrémité côté fiche une butée (27) en forme de collerette annulaire faisant saillie vers l'extérieur à l'extrémité libre de la pince de serrage (110).
